# EUROPÄISCHE PATENTSCHRIFT

(11) **EP 4 326 443 B1**
(45) Veröffentlichungstag und Bekanntmachung des Hinweises auf die Patenterteilung: **20.11.2024**
(21) Anmeldenummer: 22723994.4
(22) Anmeldetag: 19.04.2022
(51) Int. Cl.: B02C 21/00, B02C 23/14, B02C 23/12

(54) **KREISLAUFMAHLANLAGE**
CLOSED-CIRCUIT GRINDING SYSTEM
INSTALLATION DE BROYAGE À CIRCULATION

(30) Priorität: 21.04.2021 DE 202021102121 U
(43) Veröffentlichungstag der Anmeldung: 28.02.2024
(73) Patentinhaber: KHD Humboldt Wedag GmbH, 51149 Köln (DE)
(72) Erfinder: BINNER, Jörg, 51766 Engelskirchen (DE)
(86) Internationale Anmeldenummer: PCT/EP2022/060213
(87) Internationale Veröffentlichungsnummer: WO 2022/223500

(56) Entgegenhaltungen:
- WO-A1-2016/124627
- DE-A1- 102013 020 888
- DE-B3- 102014 010 065
- DE-U1- 202018 104 817

## Beschreibung

Die Erfindung betrifft eine Kreislaufmahlanlage zum Mahlen von Zementklinker, Erz und/oder sprödem Mahlgut.

Um aus einem als Grobgut, wie Zementklinker, Kalkstein, Erzen oder anderem sprödem Gut vorliegenden Frischgut gemahlenes Feingut zu gewinnen, ist es bekannt, das Frischgut in eine Vorrichtung zum Mahlen von Mahlgut aufgegeben. Zur Erzielung einer hohen Mahlfeinheit ist es bekannt, das Mahlgut im Verfahren einer Kreislaufmahlanlage solange im Umlauf zu führen, bis es aufgrund hinreichender Zerkleinerung aus dem Kreislauf durch Sichten entfernt wird. Ein vorrangiges Beispiel ist die Herstellung von Zement und/oder Zementrohmehl durch Zermahlen von Zementklinker, Hüttensand bzw. Schlackensand, Kalkstein und/oder Gips. Zur Zerkleinerung des Frischguts werden insbesondere Rollenpressen eingesetzt, die entsprechend ihrer Wirkungsweise auch ,Hochdruckwalzenpresse', ,Gutbettwalzenmühle' oder englisch ,High Pressure Grinding Roller Press' (HPGR) genannt werden. Das gemahlene Mahlgut aus der Vorrichtung zum Mahlen des Frischguts besteht in der Regel aus noch vorhandenem Grobgut und einem feinkörnigeren Anteil. Um das Feingut zu gewinnen, wird das gemahlene Mahlgut in einer Vorrichtung zum Aussichten vom Grobgut getrennt und abgeschieden. Zur Trennung von körnigen Feststoffen in Fraktionen unterschiedlicher Korngröße ist bei der Zementherstellung der Einsatz von dynamischen Sichtern, insbesondere Stabkorbsichtern, bekannt. Bekannt sind ferner zweistufige Verfahren, bei denen dem dynamischen Sichter ein statischer Vorsichter, beispielsweise ein Kaskadensichter, auch V-Sichter genannt, vorgeschaltet ist.

Eine entsprechende Anlage ist beispielsweise in der DE 20 2018 104817 U1 offenbart.

Dies verringert nicht nur den Verschleiß des dynamischen Sichters. Im Kaskadensichter werden darüber hinaus auch Gutagglomerate, die in Rollenpressen und anderen Mahlvorrichtungen entstehen, desagglomeriert.

In einer Kreislaufmahlanlage ist die Abfolge, Zerkleinern, Desagglomerieren, Rückführen und Aussichten unter Rückführung des Materials dann nicht mehr trivial, wenn die Energieeffizienz bei der Zerkleinerung eine vorrangige Rolle spielt. Ist die Umlaufzahl zu groß, so wird Material unnötig häufig mechanisch beansprucht, ohne dass dabei die Feinheit des Materials entsprechend zunimmt. Andererseits ist die Umlaufzahl nicht beliebig verringerbar, etwa indem Materialweichen in einer Kreislaufmahlanlage entsprechend eingestellt werden, denn dadurch wird eine erwünschte Materialfeinheit nicht erreicht. Die Anlagenleistung und Dimensionierung muss an das zu erwünschte Mahlergebnis angepasst werden, um mit hoher Energieeffizienz das gewünschte Mahlergebnis zu erhalten. Dabei ist es wünschenswert, die einzelnen Anlagenaggregate nicht zu groß zu dimensionieren, da große Anlagenteile schwierig zu handhaben sind und außerdem mehr Energie verzehren als kleinere Anlagenteile.

Aufgabe der Erfindung ist es daher, eine Kreislaufmahlanlage zur Verfügung zu stellen, die es ermöglicht, in weiten Teilen auf geringer dimensionierte Aggregate zurückzugreifen als es bei bekannten Anlagen der Fall ist.

Die erfindungsgemäße Aufgabe wird dadurch gelöst durch eine Kreislaufmahlanlage mit den Merkmalen nach Anspruch 1. Weitere vorteilhafte Ausgestaltungen sind in den Unteransprüchen zu Anspruch 1 angegeben.

Die erfindungsgemäße Kreislaufmahlanlage zeichnet sich aus durch die Verschaltung zweier Einzelkreisläufe. Demnach ist vorgesehen, dass die Kreislaufmahlanlage zum Mahlen von Zementklinker, Erz und/oder sprödem Mahlgut einen ersten Mahlkreislauf aufweist, in welcher eine erste Hochdruckwalzenpresse zugeführtes Frischgut zerkleinert und desagglomeriert. Eine Materialweiche führt einen ersten Teil des Mahlguts der ersten Hochdruckwalzenpresse zurück. Des Weiteren weist die Kreislaufmahlanlage einen zweiten Mahlkreislauf auf. Die zuvor genannte Materialweiche im ersten Mahlkreislauf führt einen zweiten Teil des Mahlguts der ersten Hochdruckwalzenpresse zu diesem zweiten Mahlkreislauf in dessen Frischgutzufuhr. In diesem zweiten Mahlkreislauf bildet ein statischer V-Sichter den Eingang des zweiten Mahlkreislaufs. Dessen Grobgutauslass steht mit einer zweiten Hochdruckwalzenpresse in Verbindung steht. Der Feingutauslass des V-Sichters steht mit einem Stabkorbsichter in Verbindung. Der Feingutauslass des Stabkorbsichters bildet den Produktausgang der Kreislaufmahlanlage. Der Grobgutauslass des Stabkorbsichters ist mit dem Grobgutauslass des statischen V-Sichters vereint. Die Grobgutauslasse des statischen V-Sichters und des Stabkorbsichters stehen über eine Fördervorrichtung mit der Mahlgutaufgabe der zweiten Hochdruckwalzenpresse in Verbindung. Der Mahlgutauslass der zweiten Hochdruckwalzenpresse wiederum steht in Verbindung mit dem Eingang des statischen V-Sichters, so dass der zweite Mahlkreislauf geschlossen ist.

In einer ersten Ausgestaltung der erfindungsgemäßen Kreislaufmahlanlage ist vorgesehen, dass der Stabkorbsichter des zweiten Mahlkreislaufs etwa auf gleicher Höhe angeordnet ist wie die zweite Hochdruckwalzenpresse des zweiten Mahlkreislaufs. Dabei fällt das Grobgut aus dem Stabkorbsichter in den V-Sichter. Diese Ausführungsform ist dann interessant, wenn aus dem V-Sichter aufgrund der Materialeigenschaften des Mahlguts wenig Grobgut ausfällt, welches mit einer Fördervorrichtung, beispielsweiser einer Kombination aus Förderband und Becherwerk die zweite Hochruckwalzenpresse befördert werden muss. Wird der größte Teil des den V-Sichter passierenden Materials mit dessen Feingutaustrag ausgefördert, so kann die Dimensionierung der Fördervorrichtung in Bezug auf die Transportleistung verringert werden, wodurch die Energieeffizienz der der Kreislaufmahlanlage steigt.

In einer weiteren Ausgestaltung der erfindungsgemäßen Kreislaufmahlanlage ist vorgesehen, dass der Stabkorbsichter des zweiten Mahlkreislaufs oberhalb der zweiten Hochdruckwalzenpresse angeordnet ist und der Grobgutauslass (31) des Stabkorbsichters über eine Schwerkraftförderung mit der Mahlgutaufgabe der zweiten Hochdruckwalzenpresse in Verbindung steht. In dieser Ausgestaltung wird das aus dem Stabkorbsichter fallendes Grobgut in die zweite Rollenpresse befördert und passiert nicht den V-Sichter. Auch durch diese Maßnahme kann die Fördervorrichtung kleiner dimensioniert werden. Diese Anlagenkonfiguration eignet sich für Mahlgüter, die eine höhere Geschwindigkeit der Sichtluft erfordern, zum Beispiel Erze mit höherer Dichte. Die kinetische Energie der Sichtluft kann dazu genutzt werden, am Ausgang des V-Sichters das Feingut des Feinsichters in den höher gelegenen Stabkorbsichter zu transportieren.

In besonderer Ausgestaltung der erfindungsgemäßen Kreislaufmahlanlage kann vorgesehen sein, dass zwischen dem Grobgutauslass des statischen V-Sichters und der zweiten Hochdruckwalzenpresse eine Kugelmühle geschaltet ist. Die Kugelmühle erzeugt ein besonders feines Mahlgut.

Als Maßnahme gegen ein unerwünschtes Vibrieren der zweiten Hochdruckwalzenpresse im zweiten Mahlkreislauf kann vorgesehen sein, dass eine Fördervorrichtung als Verbindung des Feingutauslasses der Kugelmühle mit der zweiten Hochdruckwalzenpresse zumindest einen Teil des Feingutaustrags zum Stabkorbsichter führt. Damit wird Feingut der Kugelmühle durch den Stabkorbsichter ausgesichtet, so dass die zweite Hochdruckwalzenpresse nicht durch ein Übermaß an Feingut rhythmisch verstopfen kann.

Die Erfindung wird anhand der folgenden Figuren näher erläutert. Es zeigt:
- Fig. 1: eine erfindungsgemäße Kreislaufmahlanlage in einer ersten Ausgestaltung,
- Fig. 2: eine erfindungsgemäße Kreislaufmahlanlage in einer zweiten Ausgestaltung,
- Fig. 3: eine erfindungsgemäße Kreislaufmahlanlage in einer dritten Ausgestaltung.

In **Figur 1** ist eine erfindungsgemäße Kreislaufmahlanlage in einer **ersten** Ausgestaltung gezeigt. Diese Kreislaufmahlanlage eignet sich zum Mahlen von Zementklinker, Erz und/oder anderem sprödem Mahlgut, wie Hüttensand bzw. Schlackensand, Kalkstein und/oder Gips. In einem in der Figur 1 links abgebildeten ersten Mahlkreislauf M1 ist eine erste Hochdruckwalzenpresse 10 als zentrale Zerkleinerungseinheit vorhanden, welches über eine Fördervorrichtung F1 zugeführtes Frischgut zerkleinert und desagglomeriert. Unterhalb dieser ersten Hochdruckwalzenpresse 10 befindet sich eine Materialweiche 11. Diese Materialweiche 11 führt einen ersten Teil des Mahlguts zu der ersten Hochdruckwalzenpresse 10 über die Fördervorrichtungen F2, B1 und F1 zurück, wodurch ein erster Mahlkreislauf geschlossen ist. Dieselbe Materialweiche 11 führt hingegen einen zweiten Teil des Mahlguts der ersten Hochdruckwalzenpresse 10 zu einem in Figur rechts abgebildeten zweiten Mahlkreislauf M2 zu, so dass der erste Mahlkreislauf mit dem zweiten Mahlkreislauf M2 über die Fördervorrichtung F3 in Verbindung steht. Ein statischer V-Sichter 20, ein Kaskadensichter, bildet den Eingang des zweiten Mahlkreislaufs M2. Der Grobgutauslass 21 des V-Sichters steht in dieser Ausgestaltung über die Fördervorrichtungen F4, B2 und F5 mit einer zweiten Hochdruckwalzenpresse 40 des zweiten Mahlkreislaufes M2 in Verbindung. Der Feingutauslass 22 des V-Sichters, hingegen, steht mit einem Stabkorbsichter 30 in Verbindung. Der Feingutauslass 32 des Stabkorbsichters 30 bildet den Produktausgang der gesamten Kreislaufmahlanlage. Der Grobgutauslass 31 des Stabkorbsichters 30 ist mit dem Grobgutauslass 21 des statischen V-Sichters 20 vereint ist, so dass die Grobgutauslasse 21, 31 des statischen V-Sichters 20 und des Stabkorbsichters 30 über eine Fördervorrichtung B2 mit der Mahlgutaufgabe 41 der zweiten Hochdruckwalzenpresse 40 über die zuvor genannten Fördervorrichtungen F4, B2 und F5 in Verbindung stehen. Der Mahlgutauslass 42 der zweiten Hochdruckwalzenpresse steht wiederum 40 in Verbindung mit dem Eingang, der Frischgutaufgabe, des statischen V-Sichters 2, so dass der zweite Mahlkreislauf geschlossen ist. In dieser, hier dargestellten Ausführungsform der Kreislaufmahlanlage ist vorgesehen, dass der Stabkorbsichter 30 des zweiten Mahlkreislaufs M2 etwa auf gleicher Höhe angeordnet ist wie die zweite Hochdruckwalzenpresse 40 des zweiten Mahlkreislaufs M2. Der Grobgutaustrag 32 des Stabkorbsichters 30 fällt zusammen mit dem Grobgutsaustrag 22 des V-Sichters auf die Fördervorrichtung F4, wo das vereinte Grobgut über die Fördervorrichtungen B2 und F5 der zweiten Hochdruckwalzenpresse 40 zugeführt wird.

In **Figur 2** ist eine erfindungsgemäße Kreislaufmahlanlage in einer **zweiten** Ausgestaltung gezeigt. Wie die in Figur 1 abgebildete Kreislaufmahlanlage eignet sich diese Kreislaufmahlanlage in Figur 2 zum Mahlen von Zementklinker, Erz und/oder anderem sprödem Mahlgut, wie Hüttensand bzw. Schlackensand, Kalkstein und/oder Gips. In einem in der Figur 2 links abgebildeten ersten Mahlkreislauf M1 ist eine erste Hochdruckwalzenpresse 10 als zentrale Zerkleinerungseinheit vorhanden, welches über eine Fördervorrichtung F1 zugeführtes Frischgut zerkleinert und desagglomeriert. Unterhalb dieser ersten Hochdruckwalzenpresse 10 befindet sich eine Materialweiche 11. Diese Materialweiche 11 führt einen ersten Teil des Mahlguts zu der ersten Hochdruckwalzenpresse 10 über die Fördervorrichtungen F2, B1 und F1 zurück, wodurch ein erster Mahlkreislauf geschlossen ist. Dieselbe Materialweiche 11 führt hingegen einen zweiten Teil des Mahlguts der ersten Hochdruckwalzenpresse 10 zu einem in Figur rechts abgebildeten zweiten Mahlkreislauf M2 zu, so dass der erste Mahlkreislauf mit dem zweiten Mahlkreislauf M2 über die Fördervorrichtung F3 in Verbindung steht. Ein statischer V-Sichter 20, ein Kaskadensichter, bildet den Eingang des zweiten Mahlkreislaufs M2. Der Grobgutauslass 21 des V-Sichters steht in dieser Ausgestaltung über die Fördervorrichtungen F4, B2 und F5 mit einer zweiten Hochdruckwalzenpresse 40 des zweiten Mahlkreislaufes M2 in Verbindung. Der Feingutauslass 22 des V-Sichters, hingegen, steht mit einem Stabkorbsichter 30 über eine pneumatische Förderleitung in Verbindung. Der Feingutauslass 32 des Stabkorbsichters 30 bildet den Produktausgang der gesamten Kreislaufmahlanlage. Der Grobgutauslass 31 des Stabkorbsichters 30 ist in dieser Ausgestaltung über eine Schwerkraftförderung mit der Gutaufgabe der zweiten Hochdruckwalzenpresse verbunden, so dass Grobgut aus dem Grobgutauslass 31 des Stabkorbsichters 30 in die zweite Hochdruckwalzenpresse fällt.

Der Mahlgutauslass 42 der zweiten Hochdruckwalzenpresse 40 steht wie in der Ausgestaltung in Figur 1 in Verbindung mit dem Eingang, der Frischgutaufgabe, des statischen V-Sichters 20, so dass auch hier der zweite Mahlkreislauf geschlossen ist.

In **Figur 3** ist eine erfindungsgemäße Kreislaufmahlanlage in einer **dritten** Ausgestaltung gezeigt. Wie die in Figur 1 abgebildete Kreislaufmahlanlage eignet sich diese Kreislaufmahlanlage in Figur 2 zum Mahlen von Zementklinker, Erz und/oder anderem sprödem Mahlgut, wie Hüttensand bzw. Schlackensand, Kalkstein und/oder Gips. In einem in der Figur 2 links abgebildeten ersten Mahlkreislauf M1 ist eine erste Hochdruckwalzenpresse 10 als zentrale Zerkleinerungseinheit vorhanden, welches über eine Fördervorrichtung F1 zugeführtes Frischgut zerkleinert und desagglomeriert. Unterhalb dieser ersten Hochdruckwalzenpresse 10 befindet sich eine Materialweiche 11. Diese Materialweiche 11 führt einen ersten Teil des Mahlguts zu der ersten Hochdruckwalzenpresse 10 über die Fördervorrichtungen F2, B1 und F1 zurück, wodurch ein erster Mahlkreislauf geschlossen ist. Dieselbe Materialweiche 11 führt hingegen einen zweiten Teil des Mahlguts der ersten Hochdruckwalzenpresse 10 zu einem in Figur rechts abgebildeten zweiten Mahlkreislauf M2 zu, so dass der erste Mahlkreislauf mit dem zweiten Mahlkreislauf M2 über die Fördervorrichtung F3 in Verbindung steht. Ein statischer V-Sichter 20, ein Kaskadensichter, bildet den Eingang des zweiten Mahlkreislaufs M2. Der Grobgutauslass 21 des V-Sichters steht in dieser Ausgestaltung über die Fördervorrichtungen F4, B3 und F6 mit einer Kugelmühle 50 in Verbindung. Der Feingutauslass 52 der Kugelmühle 50 ist über die Fördervorrichtungen B2 und F5 mit einer zweiten Hochdruckwalzenpresse 40 des zweiten Mahlkreislaufes M2 verbunden. Die Fördervorrichtung B2 aber transportiert einen Teil des Feinguts aus dem Feingutauslass 52 der Kugelmühle 50 über die Fördervorrichtung F7 in den Stabkorbsichter 30. Es ist möglich, das Feingut aus der Kugelmühle 50 alternativ in die Hochdruckwalzenpresse 40 oder in den Stabkorbsichter 30 zu führen oder es ist möglich, jeweils einen Teil des Feinguts aus der Kugelmühle 50 der Hochdruckwalzenpresse 40 zuzuführen und einen anderen Teil des Feinguts aus der Kugelmühle 50 dem Stabkorbsichter 30 zuzuführen. Der Feingutauslass 22 des V-Sichters, hingegen, steht mit einem Stabkorbsichter 30 über eine pneumatische Förderleitung in Verbindung. Der Feingutauslass 32 des Stabkorbsichters 30 bildet den Produktausgang der gesamten Kreislaufmahlanlage. Der Grobgutauslass 31 des Stabkorbsichters 30 ist in dieser Ausgestaltung über eine Schwerkraftförderung mit der Gutaufgabe der zweiten Hochdruckwalzenpresse verbunden, so dass Grobgut aus dem Grobgutauslass 31 des Stabkorbsichters 30 in die zweite Hochdruckwalzenpresse fällt.

Der Mahlgutauslass 42 der zweiten Hochdruckwalzenpresse 40 steht wie in der Ausgestaltung in Figur 1 in Verbindung mit dem Eingang, der Frischgutaufgabe, des statischen V-Sichters 20, so dass auch hier der zweite Mahlkreislauf geschlossen ist.

### BEZUGSZEICHENLISTE

| | | | |
|---|---|---|---|
| 10 | Hochdruckwalzenpresse | B1 | Fördervorrichtung |
| 11 | Materialweiche | B2 | Fördervorrichtung |
| 20 | Sichter | B3 | Fördervorrichtung |
| 21 | Grobgutauslass | | |
| 22 | Feingutauslass | F1 | Fördervorrichtung |
| 30 | Stabkorbsichter | F2 | Fördervorrichtung |
| 31 | Grobgutauslass | F3 | Fördervorrichtung |
| 32 | Feingutauslass | F4 | Fördervorrichtung |
| 40 | Hochdruckwalzenpresse | F5 | Fördervorrichtung |
| 41 | Mahlgutaufgabe | F6 | Fördervorrichtung |
| 42 | Mahlgutauslass | | |
| 50 | Kugelmühle | M1 | Mahlkreislauf |
| 52 | Feingutauslass | M2 | Mahlkreislauf |

## Patentansprüche

1. Kreislaufmahlanlage zum Mahlen von Zementklinker, Erz und/oder sprödem Mahlgut, aufweisend
- einen ersten Mahlkreislauf (M1), in welcher eine erste Hochdruckwalzenpresse (10) zugeführtes Frischgut zerkleinert und desagglomeriert, wobei eine Materialweiche (11)
- einen ersten Teil des Mahlguts der ersten Hochdruckwalzenpresse (10) zurückführt, und
- einen zweiten Teil des Mahlguts der ersten Hochdruckwalzenpresse (10) zu einem zweiten Mahlkreislauf (M2) führt,
- einen zweiten Mahlkreislauf (M2), dessen Frischgutzufuhr mit der Materialweiche (11) des ersten Mahlkreislaufs (M1) in Verbindung steht, wobei
- ein statischer V-Sichter (20) den Eingang des zweiten Mahlkreislaufs (M2) bildet,
- dessen Grobgutauslass (21) mit einer zweiten Hochdruckwalzenpresse (40) in Verbindung steht und
- dessen Feingutauslass (22) mit einem Stabkorbsichter (30) in Verbindung steht, wobei
- der Feingutauslass (32) des Stabkorbsichters (30) den Produktausgang der Kreislaufmahlanlage bildet, und
- der Grobgutauslass (31) des Stabkorbsichters (30) mit dem Grobgutauslass (21) des statischen V-Sichters (20) vereint ist, und
- die Grobgutauslasse (21, 31) des statischen V-Sichters (20) und des Stabkorbsichters (30) über eine Fördervorrichtung (B2) mit der Mahlgutaufgabe (41) der zweiten Hochdruckwalzenpresse (40) in Verbindung stehen, und
- der Mahlgutauslass (42) der zweiten Hochdruckwalzenpresse (40) in Verbindung mit dem Eingang des statischen V-Sichters (20) in Verbindung steht.

2. Kreislaufmahlanlage nach Anspruch 1,
wobei der Stabkorbsichter (30) des zweiten Mahlkreislaufs (M2) etwa auf gleicher Höhe angeordnet ist wie die zweite Hochdruckwalzenpresse (40) des zweiten Mahlkreislaufs (M2).

3. Kreislaufmahlanlage nach Anspruch 1,
wobei der Stabkorbsichter (30) des zweiten Mahlkreislaufs (M2) oberhalb der zweiten Hochdruckwalzenpresse (40) angeordnet ist und der Grobgutauslass (31) des Stabkorbsichters (30) über eine Schwerkraftförderung mit der Mahlgutaufgabe (41) der zweiten Hochdruckwalzenpresse (40) in Verbindung steht.

4. Kreislaufmahlanlage nach einem der Ansprüche 1 bis 3,
wobei zwischen dem Grobgutauslass (21) des statischen V-Sichters (20) und der zweiten Hochdruckwalzenpresse (40) eine Kugelmühle (50) geschaltet ist.

5. Kreislaufmahlanlage nach Anspruch 4,
wobei eine Fördervorrichtung (B2) als Verbindung des Feingutauslasses (52) der Kugelmühle (50) mit der zweiten Hochdruckwalzenpresse (40) zumindest einen Teil des Feingutaustrags zum Stabkorbsichter (30) führt.

6. Kreislaufmahlanlage nach Anspruch 4 oder 5,
wobei die Fördervorrichtung (B2) ein Becherwerk ist.

## Claims

1. Closed-circuit grinding system for grinding cement clinker, ore and/or brittle grinding material, having
- a first grinding circuit (M1), in which a first high-pressure roller press (10) comminutes and deagglomerates fresh material supplied,
wherein a material diverter (11)
- returns a first part of the grinding material to the first high-pressure roller press (10) and
- leads a second part of the grinding material from the first high-pressure roller press (10) to a second grinding circuit (M2),
- a second grinding circuit (M2), the fresh material input of which is connected to the material diverter (11) of the first grinding circuit (M1), wherein
- a static V-classifier (20) forms the entrance of the second grinding circuit (M2),
- the coarse material outlet (21) of the V-classifier (20) being connected to a second high-pressure roller press (40), and
- the fine material outlet (22) of the V-classifier (20) being connected to a rod basket classifier (30), wherein
- the fine material outlet (32) of the rod basket classifier (30) forms the product outlet of the closed-circuit grinding system, and
- the coarse material outlet (31) of the rod basket classifier (30) is joined to the coarse material outlet (21) of the static V-classifier (20), and
- the coarse material outlets (21, 31) of the static V-classifier (20) and of the rod basket classifier (30) are connected to the grinding material feed (41) of the second high-pressure roller press (40) via a conveyor (B2), and
- the grinding material outlet (42) of the second high-pressure roller press (40) is connected to the entrance of the static V-classifier (20).

2. Closed-circuit grinding system according to Claim 1, wherein the rod basket classifier (30) of the second grinding circuit (M2) is arranged at approximately the same height as the second high-pressure roller press (40) of the second grinding circuit (M2).

3. Closed-circuit grinding system according to Claim 1, wherein the rod basket classifier (30) of the second grinding circuit (M2) is arranged above the second high-pressure roller press (40), and the coarse material outlet (31) of the rod basket classifier (30) is connected to the grinding material feed (41) of the second high-pressure roller press (40) by means of gravity conveying.

4. Closed-circuit grinding system according to one of Claims 1 to 3, wherein a ball mill (50) is connected between the coarse material outlet (21) of the static V-classifier (20) and the second high-pressure roller press (40) .

5. Closed-circuit grinding system according to Claim 4, wherein a conveyor (B2) connecting the fine material outlet (52) of the ball mill (50) to the second high-pressure roller press (40) leads at least part of the fine material discharge to the rod basket classifier (30) .

6. Closed-circuit grinding system according to Claim 4 or 5, wherein the conveyor (B2) is a bucket conveyor.

## Revendications

1. Installation de broyage en circuit pour le broyage de clinker de ciment, de minerai et/ou de matière à broyer friable, présentant
- un premier circuit de broyage (M1), dans lequel une première presse à rouleaux à haute pression (10) fractionne et désagglomère la matière fraîche amenée, un aiguillage de matériau (11)
- renvoyant une première partie de la matière à broyer de la première presse à rouleaux à haute pression (10), et
- guidant une deuxième partie de la matière à broyer de la première presse à rouleaux à haute pression (10) vers un deuxième circuit de broyage (M2),
- un deuxième circuit de broyage (M2), dont l'amenée de matière fraîche est en communication avec l'aiguillage de matériau (11) du premier circuit de broyage (M1),
- un séparateur statique en V (20) formant l'entrée du deuxième circuit de broyage (M2),
- dont la sortie de matière grossière (21) est en communication avec une deuxième presse à rouleaux à haute pression (40), et
- dont la sortie de matière fine (22) est en communication avec un séparateur à panier à barres (30),
- la sortie de matière fine (32) du séparateur à panier à barres (30) formant la sortie de produit de l'installation de broyage en circuit, et
- la sortie de matière grossière (31) du séparateur à panier à barres (30) étant réunie avec la sortie de matière grossière (21) du séparateur statique en V (20), et
- les sorties de matière grossière (21, 31) du séparateur statique en V (20) et du séparateur à panier à barres (30) étant en communication avec l'alimentation en matière à broyer (41) de la deuxième presse à rouleaux à haute pression (40) par l'intermédiaire d'un dispositif de transport (B2), et
- la sortie de matière à broyer (42) de la deuxième presse à rouleaux à haute pression (40) étant en communication avec l'entrée du séparateur statique en V (20) .

2. Installation de broyage en circuit selon la revendication 1, dans laquelle le séparateur à panier à barres (30) du deuxième circuit de broyage (M2) est agencé à peu près à la même hauteur que la deuxième presse à rouleaux à haute pression (40) du deuxième circuit de broyage (M2).

3. Installation de broyage en circuit selon la revendication 1, dans laquelle le séparateur à panier à barres (30) du deuxième circuit de broyage (M2) est agencé au-dessus de la deuxième presse à rouleaux à haute pression (40) et la sortie de matière grossière (31) du séparateur à panier à barres (30) est en communication avec l'alimentation en matière à broyer (41) de la deuxième presse à rouleaux à haute pression (40) par l'intermédiaire d'un transport par gravité.

4. Installation de broyage en circuit selon l'une quelconque des revendications 1 à 3, dans laquelle un broyeur à billes (50) est intercalé entre la sortie de matière grossière (21) du séparateur statique en V (20) et la deuxième presse à rouleaux à haute pression (40).

5. Installation de broyage en circuit selon la revendication 4, dans laquelle un dispositif de transport (B2), en tant que liaison de la sortie de matière fine (52) du broyeur à billes (50) avec la deuxième presse à rouleaux à haute pression (40), conduit au moins une partie du déchargement de matière fine vers le séparateur à panier à barres (30).

6. Installation de broyage en circuit selon la revendication 4 ou 5, dans laquelle le dispositif de transport (B2) est un élévateur à godets.
